# FASCICULE DE BREVET EUROPEEN

(11) **EP 0 627 712 B1**
(45) Date de publication et mention de la délivrance du brevet: **18.03.1998**
(21) Numéro de dépôt: 94201453.1
(22) Date de dépôt: 24.05.1994
(51) Int. Cl.: G07F 5/24

(54) **Dispositif pour trier et stocker des objets introduits à titre de paiement dans un distributeur**
Vorrichtung zum Sortieren und Speichern von zur Bezahlung in eine Ausgabevorrichtung eingeführten Gegenständen
Device for sorting and storing objects, introduced as payment into a dispenser

(30) Priorité: 02.06.1993 FR 9306590
(43) Date de publication de la demande: 07.12.1994
(73) Titulaire: SCHLUMBERGER INDUSTRIES, F-92120 Montrouge (FR)
(72) Inventeur: Fillod, Maurice, F-25000 Besancon (FR); Peccoux, Jean-Marc, F-25000 Besancon (FR); Delay, Jean-Pascal, F-25000 Besancon (FR)

(56) Documents cités:
- EP-A- 0 355 238
- DE-A- 2 542 363
- DE-A- 3 304 549
- FR-A- 2 359 469
- FR-A- 2 365 844
- FR-A- 2 609 341

## Description

La présente invention concerne un dispositif susceptible de permettre le tri, l'acheminement et le stockage d'objets, tels que des pièces de monnaie, introduits à titre de paiement dans un appareil distributeur de produits ou services. A titre d'exemple illustratif, l'invention peut être appliquée à des distributeurs de produits consommables, ou de services rendus à des usagers, en échange d'un paiement, sous la forme d'un titre de transport ou d'un ticket de stationnement de véhicule.

Les appareils distributeurs de ce type sont par définition disposés dans des lieux publics et sont donc susceptibles, compte tenu des sommes relativement importantes d'argent qu'ils contiennent, d'être soumis à des actes de vandalisme, depuis l'extérieur, visant à dérober le numéraire stocké dans le distributeur.

Les distributeurs sont généralement conçus pour résister à de tels actes de vandalisme, par leur conception mécanique et les matériaux employés. On aboutit à une structure d'ensemble relativement imposante par l'encombrement et le poids.

Indépendamment des agressions externes, sous forme d'actes de vandalisme mentionnés ci-dessus, les distributeurs sont également susceptibles d'actes de fraude, visant à obtenir la contre-partie (en produits ou services) gratuitement, soit en n'introduisant pas de monnaie et en bloquant l'appareil ou en introduisant des fausses pièces ou objets, susceptibles néanmoins de déclencher le mécanisme de délivrance du produit ou service correspondant. Des moyens spécifiques sont mis en oeuvre pour faire échouer ou tenter de faire échouer ces manoeuvres, notamment en munissant les distributeurs de systèmes de détection de fausse monnaie ou d'objets non conformes et/ou de moyens de protection de l'unité centrale commandant l'ensemble du fonctionnement du distributeur.

Néanmoins, il est des cas où ces manoeuvres frauduleuses, depuis l'extérieur du distributeur, permettent dans des circonstances exceptionnelles, de déclencher le fonctionnement inopiné de l'unité centrale, et aboutissent à la vidange partielle ou totale des pièces contenues dans le distributeur, et dirigées vers la sébile, où s'effectue le rendu de monnaie accessible à l'extérieur. Egalement, des circonstances exceptionnelles telles que la foudre par exemple, peut éventuellement provoquer le mal fonctionnement de l'unité centrale qui déclenche alors le rendu de monnaie en vidangeant totalement le distributeur. Il est évident que de telles actions sont extrêmement préjudiciables sur le plan financier pour l'exploitant.

Outre les agressions dont sont susceptibles d'être l'objet les distributeurs depuis l'extérieur, ces derniers peuvent être également soumis à des actions frauduleuses, de la part des personnes ayant accès à l'intérieur du distributeur, pour des opérations de maintenance ou de réparation.

Ces manoeuvres frauduleuses sont d'autant plus difficiles à éviter, que la plupart sinon la totalité des distributeurs connus, sont conçus de façon telle qu'une partie ou la totalité de la monnaie stockée en attente dans le distributeur est exposée à la vue du personnel de maintenance ou de réparation, avec le risque de tentation qui en résulte.

Le risque est d'autant plus élevé que les moyens prévus pour empêcher l'accès physique aux pièces contenues dans l'appareil sont quasiment inexistants, ou extrêmement rudimentaires et relativement faciles à contourner. Notamment, les distributeurs connus permettent l'accès aux pièces contenues dans les moyens de stockage temporaires des pièces, lors du démontage de ces moyens, en vue d'effectuer les opérations de maintenance ou de réparation. Quand bien même l'opération de fraude ne porterait que sur quelques pièces par appareil distributeur, il en résulte pour l'exploitant une perte non négligeable. De façon connue, on a tenté de remédier à cet état de fait en munissant les distributeurs de moyens extrêmement complexes, ce qui en augmente l'encombrement, le poids et surtout le coût, rendant ainsi illusoire ou réduit le gain résultant de la réduction de la fraude.

Il est donc important que les pièces de monnaie contenues dans le distributeur ne soient pas visibles, et encore moins accessibles, au personnel chargé de la maintenance et des réparations, lors des opérations de démontage des différents organes contenus dans le distributeur. Les distributeurs connus ne permettent pas de résoudre cette difficulté, de manière satisfaisante.

Egalement, en termes de fonctionnement, que ce soit du point de vue de l'utilisateur ou usager, ou de l'exploitant, les distributeurs connus présentent des inconvénients majeurs. A cet égard, il paraît utile de rappeler le principe général de fonctionnement des distributeurs, notamment des moyens permettant le cheminement des pièces de monnaie introduites.

Un premier type de dispositif connu présente successivement une entrée de pièces, destinée à une pré-reconnaissance de l'objet introduit, et dont la sortie est reliée à un sélecteur dont le rôle est de trier les pièces reconnues comme telles, selon leur valeur. La sortie du sélecteur est reliée à un premier conduit aboutissant à une sébile débouchant à l'extérieur de l'appareil, et à un second conduit relié à des moyens de mise en attente, appelé pré-encaissement. La pièce à la sortie du sélecteur est dirigée vers la sébile lorsqu'elle n'est pas reconnue comme conforme, ou dirigée vers le pré-encaissement lorsqu'elle est reconnue conforme. Le pré-encaissement est susceptible de diriger les pièces, soit vers la sébile en cas d'annulation de la part de l'usager, soit vers des moyens de stockage permanents (tirelire) des pièces de monnaie, lorsque le produit ou service a été donné à l'utilisateur.

Ce dispositif connu est relativement rudimentaire, et présente donc à cet égard des modalités de fonctionnement réduites, notamment en ce sens qu'il n'effectue aucun rendu de monnaie. L'utilisateur doit donc posséder la somme exacte correspondant au produit ou service rendu. Il s'ensuit une limitation importante pour l'usager, et qui en réduit donc les possibilités d'application.

On connaît un second type de distributeur, apte à rendre la monnaie, sans recyclage de cette dernière. Ce type de dispositif est similaire au premier type de dispositif décrit précédemment, à l'exception du fait qu'il comporte en outre des moyens de stockage sous forme de réserve, de pièces destinées au rendu de monnaie et débouchant dans la sébile.

S'il augmente les capacités d'utilisation des distributeurs, ce second type de dispositif connu n'en présente pas moins un désavantage important en ce sens qu'il nécessite le remplissage de la réserve, ce qui implique une importante mise de fond. Ce remplissage oblige à faire appel à une main-d'oeuvre, ce qui augmente le coût de fonctionnement de l'appareil, et également augmente les risques de fraude, lors du remplissage de la réserve. Egalement, sur le plan du fonctionnement, la réserve est généralement épuisée relativement rapidement, sauf à prévoir un remplissage fréquent et/ou prévoir une réserve de grande capacité, ce qui ne fait qu'aggraver les inconvénients mentionnés précédemment.

Un troisième type de dispositif connu, susceptible de rendre la monnaie, a été conçu avec des moyens permettant le recyclage de ladite monnaie. Ce troisième type de dispositif comporte sensiblement les mêmes composants que le second type sans recyclage, à l'exception que la file d'attente (ou un orienteur) est susceptible de diriger les pièces, soit vers la sébile, soit vers la tirelire, soit vers des moyens de stockage temporaires de la monnaie, appelés distributeurs de recyclage, et lui-même apte à diriger les pièces soit vers la tirelire, soit vers la sébile à l'aide d'un orienteur.

A la sortie de la file d'attente, les pièces dirigées vers la tirelire sont celles qui ne sont pas susceptibles d'être recyclées, par exemple les pièces de plus forte valeur ; les pièces sont également dirigées de la file d'attente vers la tirelire lorsque le distributeur de recyclage est plein.

Le distributeur de recyclage comporte des organes permettant le stockage temporaire des pièces, classées selon leur valeur.

Il existe des distributeurs de recyclage comportant une sorte de trémie pourvue d'un orifice à sa base en regard duquel est prévu un disque comprenant des logements dans le plan du disque, et apte à recevoir lesdites pièces, qui sont ainsi évacuées. Ceci présente l'inconvénient d'avoir à changer de disque pour tout changement de type de pièce.

Il existe également des distributeurs constitués d'une chaîne sans fin pourvue de logements individuels dans chacun desquels est disposée une pièce. Ce type connu est relativement encombrant.

On connaît des distributeurs de recyclage comportant soit une série de tubes verticaux dans chacun desquels est placé un type de pièces, comme décrit dans la demande de brevet européen 0 355 238 ou une série de carrousels coaxiaux, selon un axe parallèle ou perpendiculaire à la direction d'acheminement des pièces. Le type à carrousel le plus courant est celui dans lequel les carrousels sont disposés selon un axe commun vertical. Ce type de distributeurs à carrousels, bien qu'étant avantageux à certains égards, n'en présente pas moins l'inconvénient majeur d'être complexe et encombrant, puisque les différents carrousels sont superposés les uns aux autres, et ceci est d'autant plus vrai que l'adjonction d'un carrousel supplémentaire, rendu nécessaire par exemple par la création d'un nouveau type de pièces, augmente la hauteur totale de la chaîne de monnaie.

Les distributeurs de recyclage à tubes verticaux ou à carrousels, de type connu, présentent l'inconvénient commun de permettre l'accès visuel et physique à la monnaie stockée dans le distributeur, directement et ceci sans protection. Le démontage du distributeur de recyclage et de ses différents organes permet donc l'accès direct à la monnaie stockée, avec les possibilités de fraude déjà évoquées.

Une autre difficulté des distributeurs de recyclage connus, est liée au rendu de monnaie, dans l'hypothèse d'un sur-paiement de l'usager, par introduction d'un relativement grand nombre de pièces de faible valeur (par exemple 10 centimes) puis complété par une pièce de forte valeur (par exemple 10 francs), l'utilisateur ayant réalisé qu'il ne possédait pas la somme complète en pièces de 10 centimes. Il est nécessaire de rendre la monnaie à l'utilisateur, et la solution optimale consiste à rendre d'abord à l'utilisateur ses propres pièces.

A cet égard, il est à noter que la notion de rendu de monnaie repose sur un principe important, à savoir que la monnaie rendue à l'usager doit être constituée principalement pour ne pas dire totalement de ses propres pièces, dans la mesure du possible. Et ceci poursuit un double but. Le premier but est de rendre à l'utilisateur ses propres pièces en cas d'annulation au dernier moment de sa commande. Le second but est d'éviter de stocker de fausses pièces éventuellement introduites par un fraudeur, et de rendre à ce dernier des pièces correctes, en sus du produit ou service pour la valeur considérée. Ceci reviendrait pour le fraudeur à "blanchir" de la fausse monnaie avec les conséquences financières évidentes qui en résultent pour l'exploitant. A titre d'exemple, soit un ticket de transport d'une valeur de 5 francs, et on suppose que le fraudeur introduise 4,50 francs en fausses pièces et une pièce de 20 francs pour compléter. Les dispositifs connus, s'ils n'ont pas pu déceler la fausse monnaie, délivre le ticket de 5 francs et rendent au fraudeur une somme de 19,50 francs. Au total, le fraudeur aura bénéficié d'un ticket de 5 francs en acquittant sous la forme de 4,50 francs en fausses pièces et 50 centimes en pièces correctes.

Si l'on reprend l'exemple ci-dessus, à savoir un utilisateur ayant introduit un grand nombre de pièces de 10 centimes, puis réalisant qu'il n'a pas la somme totale, introduit pour compléter une pièce de forte valeur, 10 ou 20 francs par exemple. Les distributeurs de recyclage à tubes verticaux ne permettent pas de stocker les pièces de faible valeur, par exemple de 10 centimes. Dans cet exemple, les pièces sont alors directement stockées dans la tirelire, et l'appareil rend alors des pièces de petites ou moyennes valeurs, telles que par exemple 50 centimes, 1 franc ou 2 francs. Ceci est génant pour l'exploitant qui se retrouve avec une somme importante et des nombreuses pièces de faible valeur, alors qu'il est conduit à se démunir de pièces de moyenne valeur, 1 franc ou 2 francs par exemple, qui sont intéressantes pour le rendu de monnaie.

Les distributeurs de recyclage à carroussel, de type connu, permettent de stocker des pièces de faible valeur par exemple de 10 centimes. Cependant, cette possibilité est offerte au prix d'une grande complexité et d'un encombrement accru, puisqu'il faut ajouter un carroussel de plus à ceux existants et destinés chacun à une pièce différente.

Par ailleurs, indépendamment des problèmes mentionnés ci-dessus, les distributeurs sont soumis à des spécifications particulières, notamment sur le plan du fonctionnement. Il est souhaitable que la quantité de pièces susceptibles d'être stockées soit relativement importante afin de permettre le rendu de monnaie à l'utilisateur, dans les meilleures conditions et sans avoir à recourir à des réapprovisionnements fréquents et donc coûteux, en pièces, afin d'éviter le mécontentement des usagers et/ou la perte financière pour l'exploitant compte tenu de l'absence d'utilisation résultant d'un appareil qui n'est pas susceptible de rendre la monnaie. Egalement, il est important que les personnes chargées de la maintenance ou des réparations puissent avoir accès au mécanisme, sans avoir à démonter complètement le distributeur, et ainsi accroître les charges de main-d'oeuvre résultant de ces opérations de maintenance et/ou réparation. En outre, les usagers sont en général sensibles à la rapidité de fonctionnement d'un appareil et le temps d'attente doit être réduit au minimum. Pour les raisons évoquées ci-dessus, il faut également que le distributeur puisse rendre la monnaie sur une gamme de pièces la plus étendue. Egalement, la gamme des pièces acceptées doit être la plus large possible, pour satisfaire les usagers. Enfin, les changements de tarifs, l'introduction de nouveaux produits ou services, l'introduction de nouvelles pièces, oblige les fabricants et exploitants à modifier et/ou adapter les distributeurs existants pour permettre leur fonctionnement dans des conditions nouvelles; ceci peut soulever de grandes difficultés sur le plan du fonctionnement, lorsque le montant de la transaction est tel qu'il oblige à augmenter les capacités de rendu de monnaie (par exemple tarif d'un montant en centimes proche, en valeur inférieure ou supérieure, de francs arrondis: 2,90 francs ou 5,10 francs).

Dans ce contexte, la présente invention vise à proposer un dispositif capable d'assurer le tri et le stockage des pièces de monnaie, introduites dans un distributeur, et susceptible d'effectuer une pré-reconnaissance, trier les pièces, et acheminer ces dernières vers les moyens de stockage temporaires ou les moyens de stockage définitifs ou la sébile de rendu de monnaie, en fonction des besoins de fonctionnement, de l'appareil distributeur et ce, dans des conditions visant à remédier aux inconvénients mentionnés ci-dessus.

Un premier objet de l'invention est de proposer un tel dispositif ne permettant pas l'accès visuel et physique aux pièces de monnaie lors du démontage des différents éléments constituant l'appareil distributeur, en vue d'éliminer, ou tout au moins réduire, les possibilités de fraude.

Un second objet de l'invention est un dispositif permettant de rendre la monnaie, avec recyclage de cette dernière, avec un seuil de rendu de monnaie le plus bas possible, et assurant le rendu des pièces qui viennent d'être introduites par l'utilisateur, afin d'éviter toute opération visant à "blanchir" la fausse monnaie.

Un troisième objet de l'invention est d'éviter la mise en condition, accidentellement ou frauduleusement de l'appareil distributeur dans une condition telle que la réserve de pièces de monnaie soit évacuée totalement vers la sébile.

Un quatrième objet de l'invention est un dispositif capable d'accepter une large gamme de pièces, et également modulable, de manière à pouvoir accepter des modifications et adaptations du système de cheminement de la monnaie en cas de changement de tarif, introduction de nouvelles pièces sur le marché ou autres modifications et ce, sans nuire à la capacité de l'appareil distributeur ni à son encombrement.

Un cinquième objet de l'invention réside en un appareil distributeur capable de stocker une grande quantité de pièces recyclées, par exemple jusqu'à 2.400, tout en assurant le recyclage d'un grand nombre de types de pièces, par exemple jusqu'à dix types différents, et conservant un degré de simplicité de conception, de fonctionnement et d'accessibilité aux différents organes en vue d'effectuer les opérations de maintenance et/ou de réparation.

A cette fin, selon l'invention, le dispositif pour trier et stocker les objets, tels que des pièces de monnaie, introduits à titre de paiement dans un distributeur de produits ou services, comprenant une entrée de pièces reliée à un sélecteur apte à trier lesdits objets, la sortie dudit sélecteur étant reliée à une sébile et à des moyens de mise en attente (file d'attente) eux-mêmes susceptibles de diriger lesdits objets, soit vers ladite sébile, soit vers des moyens de stockage définitifs (tirelire) desdits objets, soit vers un distributeur de recyclage démontable et apte à stocker temporairement lesdits objets, et à les diriger soit vers ladite sébile, soit vers ladite tirelire, ledit distributeur de recyclage comprenant au moins deux tubes verticaux, des moyens de vidange étant aptes à diriger les objets (pièces) contenus dans au moins un tube (destiné à être démonté) vers la tirelire et mis en oeuvre automatiquement au moins préalablement au démontage de chaque tube de manière à empêcher l'accès à l'intérieur desdits tubes lorsqu'ils sont en place, est caractérisé en ce qu'il comporte des moyens aptes à n'autoriser le démontage que d'un tube à la fois.

Le démontage d'un tube n'est donc possible qu'une fois ce dernier vidé, ce qui permet d'éviter toute opération frauduleuse.

De préférence, la file d'attente comporte un barillet tournant dans lequel sont susceptibles d'être logées les pièces en attente, et les tubes sont disposés selon un cercle centré sur ledit barillet.

Selon une forme préférée de réalisation, la file d'attente comporte également une platine sur laquelle est fixé le barillet, ladite platine étant susceptible d'être couverte par un capot et ladite platine étant disposée au sommet d'un coffre contenant ledit distributeur de recyclage. On empêche ainsi l'accès à toute partie de cheminement des pièces.

Le dispositif comprend de préférence des moyens permettant la vidange du barillet de la file d'attente, lors du démontage et de l'accès audit barillet, par exemple par enlèvement du capot.

Avantageusement, le dispositif comporte des moyens orienteurs à la sortie du distributeur de recyclage, comprenant une trémie pourvue à sa base d'une ouverture dans laquelle débouchent deux conduits reliés respectivement à la sébile et à la tirelire, l'orienteur comprenant un volet apte à obturer l'un des conduits alternativement, sous l'effet de moyens d'actionnement, de manière que le volet, en position normale, ferme l'accès à la sébile (le conduit d'accès à la tirelire étant ouvert, indépendamment de l'état électrique de la chaîne de monnaie.

Le dispositif comporte également, de manière avantageuse, des moyens d'évacuation des pièces une à une des tubes, comprenant un poussoir coulissant associé à une came entraînée par un moteur, le tout étant solidaire dudit tube.

De manière préférentielle, chaque tube est déplaçable radialement entre une première position bloquée, et une seconde position de démontage, décalée radialement vers l'intérieur du cercle formé par les tubes, et lesdits moyens aptes à n'autoriser le démontage que d'un tube à la fois comprennent un tambour pourvu d'une rainure axiale et de forme complémentaire au tube à démonter et apte à recevoir ce dernier au moins en partie.

Les moyens de vidange automatiques des tubes lors du démontage comportent un ergot disposé sur le poussoir et apte à pénétrer dans une gorge prévue sur le socle fixe par rapport auquel se déplace ledit tube, ledit poussoir et ledit moteur associés, de manière qu'en position prêt au démontage du tube, c'est-à-dire décalée radialement vers l'axe de rotation du tambour, l'ergot disposé sur le poussoir soit en butée contre l'épaulement final de la gorge prévue sur le socle et maintienne le poussoir en position d'ouverture du tube, ce qui permet de relier la base du tube à l'ouverture d'évacuation totale des pièces contenues dans le tube, qui sont acheminées alors vers la tirelire, les moyens orienteurs étant alors en position telle que l'accès à la sébile soit fermé. On comprend qu'un tube démonté est alors obligatoirement vide.

Les objets et caractéristiques de l'invention seront bien compris à la lumière de la description qui suit, se rapportant à un exemple illustratif et non limitatif de l'invention, et en référence aux dessins annexés dans lesquels:
- la figure 1 montre de façon schématique, en vue de côté, les différents éléments du dispositif de l'invention;
- la figure 2 montre une vue de dessus schématique des positions respectives de la file d'attente et des tubes de distribution/recyclage;
- la figure 3 et la figure 4 montrent respectivement de côté et en vue de dessus les tubes disposés à l'intérieur du coffre et le tambour central de blocage des tubes;
- la figure 5 montre une vue en perspective du caisson, en éclaté partiel, montrant l'intérieur de ce dernier et le barillet de file d'attente et les moyens d'évacuation des pièces;
- la figure 6 montre une vue partielle de côté, à une échelle agrandie, de l'orienteur disposé à la base du distributeur de recyclage;
- la figure 7 montre une vue de face du dispositif de la figure 6;
- la figure 8 montre une coupe longitudinale, en section droite, de la partie supérieure d'un tube;
- la figure 9 montre une vue de dessus du bouchon disposé à l'extrémité supérieure du tube de la figure 8;
- les figures 10 et 11 montrent respectivement en vue de côté et en vue de dessus, le distributeur de recyclage des figures 3 et 4 respectivement, pour une position décalée radialement vers l'intérieur, d'un des tubes prêt au démontage;
- les figures 12A, 12B et 12C montrent respectivement en coupe longitudinale, vue de dessus et vue de face, la base d'un tube et des moyens d'évacuation des pièces, en position d'évacuation de pièces;
- les figures 13A et 13B sont similaires respectivement aux figures 12A et 12B, en position translatée du tube, en vue de son démontage;
- la figure 14 montre le tube en position démonté;
- la figure 15 montre schématiquement la sébile pourvue d'un capteur;
- la figure 16 montre une vue partielle en coupe du tube et des organes associés, du tambour central comportant des moyens d'anticrochetage et une partie de la sébile;
- la figure 17 montre une vue en perspective schématique du tambour portant des moyens anticrochetage; et
- la figure 18 est une vue en perspective du tambour et d'un tube disposés sur la base du coffre ;
- la figure 19 montre le détail de l'extrémité du tube et du tambour central comportant des moyens d'anticrochetage du tube.

Comme montré sur la figure 1, le dispositif de l'invention comporte successivement une entrée de pièces 10 pourvue d'une fente 11 apte à recevoir une pièce 12 introduite (flèche f). L'entrée de pièces 10 comporte de manière connue en soi et non représentée, des moyens de pré-reconnaissance de l'objet introduit, afin de permettre l'élimination d'objets non conformes. De préférence, l'entrée de pièces est réalisée sous la forme de réalisation décrite et revendiquée dans la demande de brevet français n° 9 301 307, déposée le 5 février 1993 et publiée le 12/08/1994 (FR-A- 2 701 326) au nom de la demanderesse.

L'entrée de pièces 10 est pourvue d'une sortie 13 débouchant dans un sélecteur de monnaie 14, connu en soi et non représenté en détail, et dont le rôle principal consiste à trier les pièces de monnaie introduites selon leur type, et acheminer ces dernières, par l'intermédiaire d'un goulot 15, vers des moyens de mise en attente, appelés "file d'attente". La file d'attente 16 comporte un barillet 17 monté à rotation autour d'un axe vertical 18, et disposé à l'intérieur d'un caisson 19 comprenant une platine 20 et un capot 21. La platine 20 est de préférence de forme générale carrée et le capot 21 est de forme parallélipipédique à base carrée.

Le caisson enfermant la file d'attente 16, formant un bloc parallélipipédique, comme mieux montré sur la figure 5, est disposé au sommet d'un coffre 22 parallélipipédique dont la base carrée est de dimension sensiblement égale à celle de la platine 20 de la file d'attente 16. Le coffre 22 est centré, ainsi que la file d'attente 16, sur l'axe de rotation 18. La platine 20 de la file d'attente 16 est fixée sur la paroi supérieure 23 du coffre 22 par des points de fixation 24 (figure 5).

Le coffre 22 comporte une série de tubes verticaux aptes à recevoir chacun un type de pièces de monnaie, et constitue ce qu'il est convenu d'appeler le distributeur de recyclage. Les tubes, portant les références 25 à 34, sont disposés selon un cercle, centré sur l'axe de rotation 18 du barillet 17 de la file d'attente 16, comme mieux montré sur la figure 2 où les positions respectives du barillet et des tubes sont représentées en détail. Seul le tube 25 est représenté sur la figure 1, étant entendu que le dispositif peut comporter au moins deux tubes, et jusqu'à dix tubes par exemple. A noter que, selon l'exemple de dix tubes représentés, ces derniers sont groupés par deux groupes de cinq, laissant un espace en forme de secteur d'anneau entre chaque groupe, selon un arc de cercle, comme montré sur les figures 2 et 4 par exemple. Dans les deux secteurs libres entre les deux tubes se faisant face des deux groupes de cinq respectifs, sont disposées deux goulottes respectivement 35 et 36, de longueur équivalente à celle des tubes, et de section quadrangulaire sensiblement équivalente et légèrement supérieure aux dimensions en coupe de la plus grande des pièces admissibles. La base 37 (figure 3) du coffre 22 est pourvue d'un orifice circulaire 38. L'orifice 38 est centré sur l'axe de rotation 18. La base 37 du coffre 22 contenant le distributeur de recyclage, comporte également une seconde série de deux ouvertures, présentant une forme quadrangulaire et de dimension légèrement supérieure, en coupe diamétrale, à la plus grande des pièces admissibles. Les ouvertures de la seconde série portent les références 48 et 49 respectivement.

A l'intérieur du cercle formé par les tubes 25 à 34, est disposé un organe formant tambour d'un diamètre tel qu'il soit tangent, et légèrement en retrait vers l'axe 18, par rapport à l'ensemble des tubes distributeurs de recyclage 25 à 34. Le tambour 95 est monté à rotation autour de l'axe de rotation 18, et comporte une rainure axiale en forme générale de demi-cercle et de dimension telle que la rainure est susceptible de recevoir, au moins en partie, un tube. Dans l'exemple représenté, la rainure axiale 96 est de dimension telle qu'elle reçoive une moitié dudit tube. Ce dernier est donc décalé axialement, par rapport aux autres tubes, vers l'axe de rotation 18.

L'orifice 38 débouche dans une trémie 50 dont l'ouverture inférieure 51 débouche dans deux conduits respectivement 52 et 53. Le conduit 52 débouche dans un conduit 54 aboutissant à des moyens de stockage définitif des pièces de monnaie et appelé ci-après tirelire (référence 55). L'autre conduit 53 partant de la trémie 50 débouche dans une sébile 56 destinée au rendu de monnaie et à l'évacuation des objets vers l'extérieur de l'appareil en retour à l'usager. A noter que le conduit 54 reliant la tirelire 55 et le premier conduit 52 issu de la trémie 50 est prolongé en sa partie supérieure jusqu'à la base 37 du socle 22 et débouche en partie supérieure en regard de l'ouverture 48 (figures 1 et 4) elle-même étant dans le prolongement de la goulotte 35.

De même, et non représentée, l'ouverture qui est dans le prolongement de la goulotte 36, est reliée au conduit 53.

La sébile 56 est également reliée, par une ouverture débouchant dans le second conduit 53 (débouchant également dans la trémie 50), à un conduit non représenté relié à un canal d'évacuation 58 débouchant à la base du sélecteur 14 et destiné à évacuer les objets, notamment pièces de monnaie, introduits par l'utilisateur et retourner à ce dernier pour la raison que ces derniers ne sont pas conformes, auquel cas, le service ou le produit n'est pas distribué et l'argent introduit par l'utilisateur doit lui être rendu, au niveau de la sébile 56. Egalement à noter que l'entrée de pièces 10 conforme à la demande de brevet rappelée ci-dessus, est également reliée au canal d'évacuation 58, afin de permettre l'évacuation et le retour à l'utilisateur d'objets considérés comme non conformes, dans le cadre des opérations de préreconnaissance effectuées par l'entrée de pièces 10, et de manière connue.

En référence à la figure 5 est décrite ci-après, avec plus de détail, la file d'attente 16, comprend le barillet 17. Ce dernier est constitué d'une pièce de forme torique, à section sensiblement carrée, et comprenant une série de logements parallélipipédiques, disposés dans le plan de l'axe de rotation 18 du barillet 17, tel que le logement 60 dont une partie est représentée et à l'intérieur duquel est représentée une pièce 61. Le barillet 17 est susceptible de contenir 36 pièces dans 36 logements correspondants. Les pièces sont acheminées à l'intérieur des logements 60 correspondants du barillet 17, par l'intermédiaire d'une fente 62, prévue sur la face supérieure du capot 21, et à l'aplomb du conduit 15 reliant le sélecteur de pièces 14 (figure 1) et la file d'attente 16. La fente 62 est de forme et de dimension complémentaire à la section droite des logements 60, dans un plan perpendiculaire à l'axe de rotation 18, et également dans un plan perpendiculaire à la direction longitudinale de cheminement des pièces, depuis le sélecteur 14 vers la file d'attente 16. Les pièces 61 reposent et glissent sur la platine 20 de la file d'attente 16, sur des secteurs de glissement (deux secteurs 63 et 64 étant représentés uniquement pour des raisons de clarté). Chaque secteur est associé à une trappe respectivement 65 et 66, de forme générale permettant l'évacuation de la pièce située dans le logement disposé en regard de la trappe, dans une direction verticale descendante. A chaque trappe est associé un tube du distributeur de recyclage, de manière que chaque trappe soit disposée en regard et sensiblement selon un diamètre, dans une direction radiale, dans le plan de la platine 20, de manière qu'une pièce quittant le logement 60, passe au travers de la trappe correspondante et aboutit dans le tube correspondant (25 à 34). La platine 20 comporte ainsi une première série de trappes, correspondant chacune à un tube, soit au total de dix trappes dans l'exemple représenté, et une seconde série de deux trappes dont l'une est destinée à l'évacuation des pièces par la goulotte 35 vers la tirelire, et l'autre trappe est destinée à l'évacuation directe des pièces depuis la file d'attente 16 vers la sébile 56, via la trémie 50.

Les pièces issues du sélecteur de monnaie 14 qui ne sont pas évacuées par le canal d'évacuation 58 vers la sébile, sont acheminées via le conduit 15 vers la file d'attente 16, par l'intermédiaire de la fente 62 et débouchent dans les logements 60 correspondants. A l'issue de la phase de paiement, les pièces sont donc toutes rangées dans le barillet 17. Après distribution du produit ou service, la rotation du barillet est réalisée, par des moyens de commande connus en eux-mêmes et reliés à l'unité centrale de l'appareil distributeur, et poursuivie jusqu'à ce que le logement correspondant, contenant une pièce de valeur connue et déterminée, arrive en regard d'une trappe correspondant à un tube déterminé pour ce type de pièces, et des moyens d'actionnement, décrits ci-après, permettent d'ouvrir la trappe normalement fermée, afin de permettre l'évacuation de la pièce vers le tube correspondant, ou vers la goulotte d'évacuation 35 vers la tirelire 55, ou encore l'évacuation de la pièce par une goulotte vers la sébile 56 via la trémie 50.

Les moyens d'actionnement permettant la fermeture et l'ouverture des trappes sont constitués, en référence à la figure 5, de bras oscillant entre une position de fermeture de la trappe et une position escamotée où la trappe est ouverte. Le passage de l'une à l'autre des positions est effectué sous l'action d'un électro-aimant par exemple commandé par l'unité centrale. Ainsi, à chaque tube correspond un secteur de glissement, une trappe, un bras de fermeture/ouverture de la trappe, et un électro-aimant référencé respectivement 700 et 701 sur la figure 5, où ne sont montrés qu'une partie de chacun des éléments. Le dispositif de l'invention tel que montré sur les autres figures, comporte en fait dix tubes, deux conduits, douze secteurs, douze trappes et douze électroaimants.

En référence aux figures 6 et 7, il sera décrit en détail l'orienteur et la trémie 50 susceptible de diriger les pièces à la sortie du distributeur de recyclage (tube 25 à 34), soit vers la sébile 56 via le conduit 53, soit vers la tirelire 55 via le conduit 52 (puis 54, figure 1).

La partie inférieure de la trémie est pourvue d'une ouverture 51 débouchant dans l'un ou l'autre des conduits 53 ou 52. Un volet d'obturation 70 est prévu et monté à rotation sur un axe 71, de direction transversale à l'axe de rotation 18, correspondant à la direction verticale de l'acheminement des pièces. Le volet 70 est mobile entre une première position où il obture le conduit 53 menant à la sébile, le conduit 52 menant à la tirelire étant alors ouvert, et une seconde position pour laquelle le volet 70 obture le conduit 52 (menant à la tirelire 55) et laissant ainsi libre l'accès au conduit 53 vers la sébile 56.

Le passage de l'une à l'autre des positions du volet 70 est effectué à l'aide d'un mécanisme décrit ci-après.

Une biellette 78 est montée à rotation à l'extérieur de la trémie 50 et selon un axe parallèle à l'axe de rotation 71 du volet 70. Une des extrémités de la biellette est pourvue d'une lumière 81 susceptible de coopérer avec un ergot solidaire du volet. La lumière 81 présente un profil tel que le volet est susceptible de prendre deux positions pour laquelle l'ergot est placé à l'une ou l'autre des extrémités du profil longiligne de la découpe 81. Pour une première position représentée en traits pleins sur la figure 6, le volet 70 obture le conduit 53 menant à la sébile et ainsi, le volet est en position telle que toute pièce de monnaie tombant dans la trémie est dirigée dans la tirelire. La seconde position 70', représentée en traits pointillés, correspond à la seconde position du volet pour laquelle ce dernier obture le conduit 52 menant à la tirelire, c'est-à-dire que toute pièce tombant dans la trémie est dirigée alors vers la sébile. La double flèche g montre le mouvement de rotation en oscillation alternée de la biellette 78, entre les deux positions extrêmes du volet 70 et 70' respectivement. A noter que l'extrémité de la biellette pourvue de la découpe 81 forme un retour à 90° sensiblement, de manière que la biellette présente une forme générale de L, la petite branche étant constituée de la partie de la biellette où est prévue la découpe 81.

L'autre extrémité de la biellette 78, de l'autre côté de l'axe de rotation 79, est apte à coopérer avec l'extrémité inférieure d'un bras 72 pourvu à l'extrémité inférieure d'une tige verticale 73 et apte à se déplacer parallèlement à elle-même selon un axe vertical. Pour ce faire, la tige 73 traverse par une ouverture 74 la base 37 et dépasse au-delà de cette dernière. La double flèche f (figure 7) montre les deux directions possibles de translation de la tige 73, c'est-à-dire vers le haut ou vers le bas. La tige 73 est pourvue, dans sa partie dépassant de la base 37, d'une patte 75 disposée à angle droit, en direction de l'axe 18 vertical de rotation du tambour 95. L'extrémité distale de la patte 75 est pourvue d'un ergot, de préférence cylindrique, portant la référence 76, et de forme complémentaire d'un logement 77 prévu dans le tambour 95. L'extrémité distale 72A, du bras 72 disposé à l'extrémité inférieure de la tige 73 est apte à porter contre l'extrémité correspondante de la biellette 78. La tige 73 est susceptible d'être déplacée en translation entre une première position en traits gras où l'extrémité 72A du bras 72 porte contre l'extrémité de la biellette 78 et donc provoque la rotation de la biellette 78 jusqu'à la position représentée sur la figure 6 en traits pleins où le volet 70 ferme l'accès à la sébile, et relie la trémie 50 au conduit 52 relié à la tirelire. Le mouvement descendant de la tige 73 est provoqué par l'opérateur, et ce faisant, l'ergot 76 quitte son logement 77 prévu dans le tambour 95, et ce dernier est susceptible donc d'être mis en rotation, toujours par l'opérateur, en vue de dégager le tubes comme il sera explicité ci-après. A noter que la mise en position du volet 70 est effectuée de façon manuelle, quel que soit l'état électrique du circuit, et à noter également que la position de l'ergot 76 et sa hauteur est telle que pour toute position angulaire du tambour 95 autre que celle où le logement 77 est disposé en regard de l'ergot 76, l'ergot est repoussé, et donc la tige 73 vers le bas puisque l'ergot porte sur la base du tambour 95. Un ressort 75A est prévu sous la patte 75 de manière à provoquer une force de rappel sur la patte 75 et repousser celle-ci vers le haut, de manière que dès que le logement 77 se trouve en regard de l'ergot 76, l'ergot et la patte, et la tige 73 soient déplacés spontanément vers le haut, pour venir en position représentée en traits fins sur la figure 7, pour laquelle le volet est susceptible de prendre l'une ou l'autre des positions, en fonction de commandes électromagnétiques associées à l'unité centrale du distributeur. Ceci est extrêmement avantageux dans la mesure où quelle que soit l'alimentation en énergie et l'état électrique ou électronique du dispositif et les moyens de commande, toute pièce débouchant dans la trémie 50, et susceptible de provenir soit du distributeur de recyclage, soit directement de la file d'attente 16, est évacuée automatiquement vers la tirelire.

Sur la figure 8 est représentée en vue de détail et en coupe longitudinale, la partie supérieure d'un tube, tel que le tube 25 pourvu à son extrémité supérieure 25A, d'un bouchon 85 comportant un disque 86 prolongé sur sa périphérie par une bride 87A disposée à angle droit par rapport au disque 86, la bride 87A étant formée et de dimensions telles qu'elles permettent d'être enfilée sur l'extrémité supérieure du tube 25 et fixée de manière inviolable sur le tube 25. Le disque supérieur 86 est pourvu, du côté de sa face opposée au tube 25, d'une partie massique 87B comportant une ouverture traversante 88, et débouchant de part et d'autre du disque 86. L'ouverture 88 est en forme générale de fente et à section droite trapézoïdale, et dont les dimensions sont telles que la fente 88 permette le passage d'une pièce 89. La pièce 89 représentée sur la figure 8 est en cours de passage au travers de la fente 88, selon un plan sensiblement vertical. La pièce une fois passée l'ouverture 88 débouche dans le tube 25 et prend une position similaire à la position 89' représentée, et enfin, la pièce poursuivant son mouvement, par gravité, vient se placer au sommet de la pile de pièces 90 et prendre la position 89''. Des capteurs optiques sont disposés dans la partie massique 87B, et de part et d'autre de la fente 88. Les capteurs optiques 90 et 91 sont reliés à l'unité centrale, de manière connue en soi, par des liaisons filaires respectivement 92 et 93. Les capteurs permettent de suivre à tout moment le passage des pièces issues de la file d'attente 16 et débouchant dans chaque tube.

Il est bien entendu que chaque tube est pourvu d'un bouchon tel que le bouchon 85 représenté sur les figures 8 et 9. La forme trapézoïdale, en section droite, de la fente d'introduction 88, permet d'une part, la descente de la pièce dans les meilleures conditions, quelle que soit sa position d'origine lorsqu'elle quitte la file d'attente 16 et d'autre part, compte tenu de la partie rétrécie tournée vers l'intérieur du tube, d'empêcher toute tentative de sortie frauduleuse des pièces contenues dans le tube 25.

On comprend de la description qui précède que le dispositif de l'invention permet d'empêcher à la personne chargée de la maintenance et/ou de réparation, de voir les pièces contenues dans l'ensemble du dispositif, et notamment dans la file d'attente ou le distributeur de recyclage (tubes). En effet, en référence à la figure 1 on voit que le caisson 21 coiffe la platine 20, qui elle-même est fixée sur la paroi supérieure 23 du coffre 22 contenant les tubes distributeurs de recyclage. La base 37 du coffre 22 est elle-même reliée de manière inviolable, soit à la tirelire 55, soit à la sébile 56. Ainsi, l'ensemble offre depuis la fente 11 de l'entrée de pièces 10, jusqu'à la sébile ou la caisse, un ensemble compact et ne montrant pas les pièces et les sommes de monnaie qu'ils contiennent. Outre cette barrière visuelle, l'invention offre une barrière mécanique à l'accès aux pièces contenues dans les différents organes du dispositif de l'invention.

En premier lieu, l'accès au distributeur de recyclage comportant les tubes 25 à 34, n'est possible qu'en démontant la file d'attente 16. L'accès de la file d'attente 16 elle-même n'est possible qu'en démontant d'abord le caisson 21. Ce faisant, le dispositif de l'invention comporte des moyens aptes à permettre la vidange totale du barillet 17 de la file d'attente, afin que toute intervention sur la file d'attente ne puisse être effectuée que lorsque le barillet est vide. La vidange automatique du barillet 17 est effectuée quelque soit l'état électrique ou électronique du dispositif. Par exemple, une manivelle provoque d'abord l'ouverture de la trappe reliant le barillet à la tirelire, et ensuite provoque la rotation du barillet, de manière à placer successivement chaque logement récepteur de pièces en regard de la trappe située en regard de la goulotte 35 et reliée directement à la tirelire 55. Ainsi, chaque logement susceptible de contenir une pièce est vidé de son contenu et les pièces vont directement dans la tirelire 55, où elles sont par définition inaccessibles. La tirelire est en effet constituée d'un conteneur inviolable et présentant une résistance au vandalisme extrêmement élevée. Une fois le barillet 17 vide, le capot 21 peut être enlevé.

La sécurité du dispositif, est encore renforcée dans la mesure où la personne chargée de la maintenance ou d'effectuer des réparations, dans le but d'avoir accès aux tubes, doit d'abord ouvrir le capot 21 précédé de la vidange du barillet 17, et ensuite désolidariser la platine 20 de la partie supérieure 23 du coffre 22 renfermant les tubes distributeurs de recyclage. Une fois la platine 20 enlevée, la personne n'a toujours pas accès l'intérieur des tubes, puisque ceux-ci sont rendus solidaires de la base 37 du coffre 22, et leur partie supérieure est obturée de manière inviolable par le bouchon 85 (figures 8 et 9).

Lorsqu'il est nécessaire de démonter un ou plusieurs tubes, pour permettre la réparation de l'un de ces tubes ou de tout organe lié au fonctionnement de ce dernier, le dispositif n'autorise alors que le démontage que d'un tube à la fois, par les moyens décrits ci-après en référence dans un premier temps aux figures 10 et 11. Les figures 10 et 11 sont similaires aux figures 3 et 4, à l'exception du fait que l'un des tubes et les moyens de vidange qui y sont associés (et décrits ultérieurement) est décalé axialement, dans un plan perpendiculaire à l'axe 18 et ce, vers ledit axe de rotation 18. Les tubes sont montés sur un ensemble portant la référence générale 99 et susceptible de coulisser sur la base 37 du coffre 22 contenant les tubes de distribution de recyclage. Les tubes sont susceptibles de coulisser entre une première position ex-centrée, telle que représentée sur les figures 2 et 4, par exemple, et une position radialement décalée vers l'intérieur du tambour 95.

A noter qu'un seul tube à la fois peut être déplacé en sa seconde position décalée, puisque le tambour est tangent aux autres tubes qui ne peuvent donc être déplacés vers l'intérieur du cercle, puisque le tambour les en empêche physiquement. La flèche h sur la figure 10 symbolise le mouvement de translation radial de l'ensemble 99 portant le tube 30, sur la base 37, tandis que la flèche k, verticale, symbolise le déplacement possible du tube et de l'ensemble 99, selon une direction parallèle à l'axe 18 et selon un mouvement ascendant du côté ouvert du coffre 22. L'ensemble 99 associé à chaque tube et disposé à sa base, est pourvu de moyens mécaniques tels que deux pattes disposées latéralement de chaque côté de l'ensemble 99, et susceptibles de coulisser dans une rainure complémentaire prévue dans la base 37 du coffre 22. Dans la position ex-centrée, chaque tube est rendu solidaire de la base 37, et donc du coffre 22, par l'engagement des pattes latérales dans les rainures correspondantes. La longueur des rainures et des pattes est telle que le déplacement en translation radiale de l'ensemble 99 porteur de chaque tube selon une longueur donnée, pour aboutir à la position du tube 30 de la figure 11, suffit à dégager les pattes des rainures correspondantes. En cette position, la personne chargée de la maintenance, peut alors saisir le tube, par le bouchon supérieur 85 et par une simple traction vers le haut, soulever le tube et l'ensemble 99 associé.

L'extraction d'un autre tube, ne peut s'opérer que par la rotation du tambour 95 de manière à placer la rainure axiale 96 en regard du tube à démonter.

L'invention permet d'assurer la vidange totale de chaque tube, avant son extraction hors du coffre 22. Ainsi, non seulement un seul tube peut être extrait, mais le tube extrait est vide. La vidange de chaque tube s'effectue en direction de la tirelire 55 et ce, sans intervention directe de la personne chargée de la maintenance, comme décrit ci-après en détail en référence aux figures 12A, 12B et 12C, montrant également les moyens d'évacuation des pièces une par une, liés au fonctionnement de l'appareil en cours de rendu de monnaie à l'utilisateur. En outre, le dispositif comporte des moyens aptes à empêcher toute tentative de crochetage visant à prélever les pièces du tube en position décalée préalablement à son extraction. Ces moyens sont décrits en relation avec les figures 16, 17 et 18.

Les figures 12A, 12B et 12C, montrent la partie inférieure d'un tube, et l'ensemble 99 associé, pour une position d'évacuation de pièces à la base du tube.

L'ensemble 99 disposé à la base du tube 30 comporte d'une part, un manchon 100 récepteur de la base du tube 30, et d'autre part, un boitier 101 sur lequel repose un moteur électrique 102 dont l'axe 103 est rendu solidaire d'une came 104 pourvue d'un ergot 105 susceptible de s'engager dans un évidement correspondant prévu dans une pièce 106 d'un coulisseau 107, ce dernier comprenant du côté opposé à la pièce 106, une plaque 108, susceptible de coulisser à la surface de la base 37. Un espace correspondant à l'épaisseur de la lame 108 du coulisseau 107 est prévu sous le manchon 100 dans la position représentée sur la figure 12A, les pièces 109 accumulées dans le tube 30, sont retenues à la base du manchon 100, par la lame 108 du coulisseau 107, qui elle-même repose en partie sur la surface de la base 37, solidaire du coffre 22. L'extrémité de la lame 108, du côté opposé au moteur 102 et la came 104, est conformée selon un arc de cercle 110, de forme complémentaire au type de pièces contenues dans le tube 30. L'ensemble 99, et le tube associé 30 est rendu solidaire de la base 37, par des pattes latérales susceptibles de s'engager dans des rainures 113 et 114 de forme complémentaire et prévues dans la base 37. Les pattes (représentées et décrites ultérieurement) sont co-linéaires au plan du dessin. Le déplacement latéral de l'ensemble 99 et du tube 30 associé est rendu possible entre une position ex-centrée montrée sur la figure 12A et une position décalée en direction de l'axe 18 de rotation du tambour 95, c'est-à-dire vers la droite de la figure 12A, jusqu'à atteindre la position représentée sur les figures 13A, 13B et 11. Du côté opposé au moteur 102 et la came 104, sur le manchon 100, et à l'extérieur de ce dernier, est disposée une pièce en forme générale de Y, portant la référence 111 et dont la concavité est apte à recevoir un capteur inductif 112. Ce dernier est disposé en saillie par rapport au tube 30, de façon radiale, et en regard de l'ouverture 43 prévue dans la base 37, pour l'évacuation des pièces.

L'évacuation des pièces une à une (lors du rendu de monnaie) est effectuée de la manière suivante. En partant de la position représentée sur les figures 12A et 12B, le moteur 102 est alors alimenté, ce qui provoque la rotation de la came 104 et donc le déplacement, vers la gauche de la figure 12A, de la partie massive 106 du coulisseau 107, qui entraîne donc le déplacement vers la gauche de la lame 108 et ce, jusqu'à ce que la pièce, à la base de la pile de pièces 109 contenues dans le tube 30, repose directement sur la base 37. Plus précisément, en cette position décalée vers la gauche du coulisseau 107, la pièce pénètre à l'intérieur de l'échancrure en arc de cercle 110. A noter qu'en cette position le coulisseau 107 et la pièce à la base de la pile de pièces sont au même niveau et reposent tous les deux sur la surface supérieure de la base 37. Le mouvement de rotation de la came 104 se poursuivant après un demi-tour, le coulisseau est translaté à nouveau vers la droite, en poussant ainsi la pièce correspondante jusqu'à ce que celle-ci vienne en regard de l'ouverture 38 prévue dans la base 37. La pièce alors tombe au travers de l'ouverture 43 dans la trémie 50. La pièce est alors acheminée, en fonction de la position du volet orienteur 70, soit vers la sébile 56, soit vers la tirelire 55. Lors du passage de la pièce en translation et juste avant qu'elle tombe dans l'ouverture 43, le capteur inductif a pu détecter son passage qui ainsi a pu être enregistré par l'unité centrale. A cet égard, il y a lieu de noter que l'ensemble de capteur optique 90/91 disposé à la partie supérieure du tube sur le bouchon 85, et le capteur inductif 112 disposé à la base du tube, permet de fournir à l'unité centrale des informations à tout moment sur le mouvement des pièces, et le contenu de chaque tube qui ne renferme qu'un type de pièces données.

En référence aux figures 13A et 13B, sont décrits ci-après les moyens permettant la vidange d'un tube lorsque ce dernier est prêt à être enlevé ou démonté. Comme indiqué précédemment, le tube (et l'ensemble 99 associé) est susceptible d'être translaté parallèlement à la base 37 (selon une direction radiale par rapport à l'axe de rotation 18), la direction de translation étant symbolisée sur la figure 13A par la flèche i. Arrivé en la position décalée radialement vers l'axe de rotation 18, tel que représenté pour ce qui est du tube 30 et l'ensemble 99 sur la figure 11.

Le tube est prêt alors à être enlevé par une traction vers le haut, parallèlement à l'axe de rotation 18 comme montré sur la figure 14. En cette position, les pattes 115 et 116 associées aux rainures 113 et 114 prévues sur la base 37, arrivent en regard de lumière de dégagement 117, 118. Plus rien ne retient alors les pattes 115 et 116 et donc l'ensemble 99 et le tube 30 qui peut être extrait (flèche j).

En référence aux figures 12A, 12B, 13A, 13B et 14, on décrit ci-après les moyens permettant, lors de la translation centripète du tube et des organes associés, pour amener ce dernier dans le logement 96 du tambour 95, de reculer en translation (centrifuge) le coulisseau 107, de manière à ce que ce dernier libère l'ouverture 38 par lequel les pièces s'échappent du tube, lorsque ce dernier est translaté en direction centrifuge dans le logement 96 du tambour 95. Dans cette position d'extraction du tube (figures 13A et 14 par exemple), le tube se trouve au-dessus de l'ouverture 38 et plus rien ne retient les pièces puisque le coulisseau est maintenu dans sa position d'éloignement maximum en direction centrifuge. Pour ce faire, en référence aux figures 12B et 13B notamment, on voit que le coulisseau est pourvu d'un longeron en saillie portant la référence 119, en réalité deux longerons 119 et 119' disposés de part et d'autre. Les extrémités des longerons 119 et 119', du côté de l'axe 18 du tambour 95 sont aptes à venir en butée sur un épaulement 125 prévu à l'extrémité centripète d'un évidement 126 prévu sur le bord de la base 37, du côté de l'ouverture 38. En réalité, de chaque côté du tube et de l'ensemble 99 sont prévus deux évidements 126 et 126' respectivement, et deux épaulements 125 et 125' respectivement (figure 12B). Sur la figure 12B, le coulisseau apte à pousser les pièces est en position d'extension centripète maximale. Le tube et l'ensemble 99 sont en position d'utilisation normale.

Lorsqu'on veut enlever le tube (et l'ensemble 99), celui-ci est translaté selon la flèche "1" sur la figure 13B, et ce faisant, les éléments 119 et 119' viennent en butée sur les épaulements 125 et 125' qui sont eux, fixes, et empêchent le coulisseau d'être entraîné avec le mouvement de translation centripète du tube et du bloc 99, ce qui maintient le coulisseau 107 en position telle que représentée sur la figure 13B pour laquelle le coulisseau libère l'ouverture 38, ce qui permet l'écoulement des pièces.

En référence à nouveau aux figures 6 et 7, l'opérateur, après avoir démonté la file d'attente, et en vue d'avoir accès à l'un des tubes, doit tourner le tambour 95, de manière à ce que l'encoche longitudinale ou axiale 96 prévue sur ledit tambour, soit disposée en regard d'un tube, de manière à pouvoir translater ledit tube vers l'encoche et ainsi permettre son extraction. Or, la rotation du tambour n'est pas possible tant que l'ergot 76 (figure 7) est disposé dans le logement 77 prévu sur le tambour 95. Pour dégager le tambour et permettre sa rotation, l'opérateur dans un premier temps repousse vers le bas la tige 73 qui passe ainsi de la position en traits fins à sa position en traits gras (figure 7), ce qui permet de dégager l'ergot 76 du logement 77, et ainsi le tambour peut être entraîné en rotation par l'utilisateur de manière à placer l'encoche longitudinale 96 en regard du tube destiné à être démonté. Une fois l'encoche en regard du tube, le tube et son ensemble 99 est translaté radialement vers l'axe 18, de la manière décrite précédemment. A noter que la translation vers le bas de la tige 73 a provoqué, comme il a été décrit ci-dessus en référence aux figures 6 et 7, la mise en position du volet tel qu'il obture le conduit 53 menant à la sébile, obligeant ainsi toutes les pièces issues de la trémie 50, c'est-à-dire provenant des tubes en cours de démontage, à pénétrer dans le conduit 52 menant à la tirelire.

En reprenant à la figure 13A, les pièces chutant à travers l'ouverture 38 aboutissent à la trémie 50, puis sont acheminées par les conduits 52 et 54 vers la tirelire 55.

On comprend que le déplacement du tube depuis sa position ex-centrée de blocage, vers la position décalée radialement vers l'intérieur, provoque le déplacement du coulisseau tel que décrit précédemment en référence à les figures 13A et 13B, ce qui libère le passage de l'ensemble des pièces contenues dans le tube, et qui sont acheminées vers la tirelire 55, en toute sécurité. A cet instant, le tube est vide et la personne chargée de la maintenance par traction vers le haut peut libérer le tube qui est complètement vide de pièces.

Il est à noter que le fonctionnement du dispositif tel que décrit précédemment est effectué, quel que soit l'état électrique ou électronique du système, même en cas de coupure d'alimentation en énergie.

Le dispositif de l'invention constitue également une sorte de mémoire mécanique permettant de déceler le démontage des tubes, puisque le coulisseau 107 est déplacé obligatoirement dans une position donnée lorsque le tube est translaté en vue de son démontage. Le remontage du tube est impossible si le coulisseau n'est pas dans la position d'ouverture de l'orifice 38.

Le dispositif de l'invention comporte également un moyen permettant de disposer le tambour dans la position correcte, lors du démontage, et notamment de l'enlèvement du caisson 19 de la file d'attente. Le tambour 95 est pourvu à sa partie supérieure d'un ergot, susceptible de coopérer avec un logement complémentaire prévu sur la platine 20 de la file d'attente 16 (plus précisément, sur la face de la platine tournée vers le tambour) les positions respectives de l'ergot supérieur du tambour et du logement de la platine sont telles qu'il n'est possible, pour l'opérateur, de replacer la platine 20 dans la position correcte que si l'ergot prévu sur la partie supérieure du tambour 95 est placé en regard du logement correspondant. Or, le tambour lors de sa remise en place (après intervention sur les tubes) a été translaté de manière à ce que l'ergot 76 (figure 7) pénètre dans le logement 77, de manière à remettre le tambour en position axiale correcte. Pour cette position, l'encoche 96 est disposée en regard de l'un des tubes d'évacuation prévu sur le dispositif. Donc, le tambour 95 est dans une position adéquate et bien définie. L'ergot disposé sur la partie supérieure du tambour 95 permet à l'opérateur de disposer la platine 20 de la file d'attente, en position correcte. En d'autres termes, l'ergot prévu en partie supérieure constitue un moyen de repérage en vue du remontage de la file d'attente.

Le dispositif comporte, comme montré schématiquement sur la figure 15, des moyens permettant de vérifier et s'assurer que les pièces, dont le rendu a été commandé, ont atteint la sébile. Ces moyens sont constitués d'un capteur piézo-électrique disposé au fond de la sébile et apte à déclencher un signal dès que cette dernière contienne les pièces de rendu de monnaie. Le capteur piézo-électrique est également associé à l'unité centrale de l'appareil de manière à pouvoir mettre hors service la chaîne monnaie, ou déclencher une alarme, lorsque la sortie de rendue de monnaie a été bloquée de manière intempestive, comme par exemple résultant d'un acte de vandalisme. Le capteur piézo-électrique porte la référence 200.

En référence aux figures 16 et 17, on décrit ci-après les moyens permettant d'empêcher toute tentative de vandalisme visant à prélever les pièces contenues dans un tube décalé radialement, et prêt à être soulevé vers le haut, en vue de son enlèvement. Ces moyens ont pour but d'empêcher toute opération de crochetage visant à prélever les pièces contenues dans les tubes. Ces moyens, en référence aux figures 16, 17 et 18 comprennent un élément 130 en forme générale de U et prolongeant vers le bas le tambour 95, c'est-à-dire en direction de la sébile. Plus précisément, la pièce 130 en U dépasse de l'ouverture 38 à l'intérieur de la trémie et est disposée de manière à prolonger vers le bas, c'est-à-dire vers la trémie, le tube placé à l'intérieur de la rainure axiale 96 en vue de l'extraction dudit tube. En référence à la figure 18, on voit que le tambour 95, et plus précisément son moyeu de rotation 131, est fixé sur l'extrémité libre d'une languette radiale 132 (interrompant l'ouverture circulaire 38 communiquant avec la sébile).

Comme montré sur les figures 16 et 17, l'élément 130 anti-crochetage comporte deux parois latérales 135 et 136, parallèles l'une à l'autre et parallèles à l'axe de rotation 18 du tambour 95. Plus précisément, les parois latérales 135 et 136 sont prévues sensiblement dans le prolongement de la rainure axiale 96 réceptrice des tubes. Un panneau de raccordement transversal 137 est prévu entre les panneaux latéraux 135 et 136. Le panneau transversal 137 est disposé de façon frontale par rapport au tambour et en regard et à proximité de la paroi verticale de la trémie, comme montré plus particulièrement sur la figure 16.

On peut prévoir des capteurs complémentaires (optique, ultrasons) ou d'autres dispositifs mécaniques permettant par balayage, par exemple, de s'assurer que la goulotte de sortie des pièces est libre de tout objet pouvant géner la sortie des pièces vers la sébile.

La surveillance de la goulotte de sortie de pièces, effectuée avant l'autorisation de paiement par pièce, permet de renforcer la sécurité de la transaction, le paiement par pièce n'étant pas autorisé si la sortie de sébile est obstruée.

On voit sur la figure 17 notamment, que le tambour comporte deux parties, à savoir une partie supérieure 95A et une partie inférieure 95B, de diamètre inférieur.

On comprend de ce qui précède qu'une fois le tambour en place, c'est-à-dire la rainure 96 disposée en face du tube à extraire, et le tube étant disposé à l'intérieur de la rainure 96, il est quasiment impossible de récupérer les pièces en cours d'évacuation du tube, lorsque celui-ci est translaté de façon centripète, par tout moyen de crochetage ou introduction d'objets par l'ouverture 38 qui tendrait à récupérer les pièces avant qu'elles n'atteignent le fond de la sébile 50. Ce dispositif anti-crochetage constitue un élément complémentaire de sécurité pour l'exploitant.

Les figures 12B, 13B et 19 montrent en vue de dessus une forme de réalisation du dispositif anti-fraude, destiné à obturer de manière optimale l'intervalle entre l'extrémité avant de chaque ensemble 99 porteur d'un tube et la paroi intérieure de la rainure 96 prévue sur la partie basse 95B du tambour 95.

L'extrémité avant (tournée vers l'axe 18) du socle support de l'ensemble 99 est pourvue d'éléments en saillie 140, 141 et 142 (formant une sorte de peigne) de forme complémentaire des rainures axiales prévues sur la face intérieure de la rainure principale 96, disposée sur la partie basse 95B.

L'invention n'est pas limitée au mode de réalisation représenté et décrit et englobe toute variante mentionnée dans les revendications.

## Revendications

1. Dispositif pour trier et stocker des objets, tels que des pièces (12), introduits à titre de paiement dans un distributeur de produits ou services, comprenant une entrée (10) de pièces reliée à un sélecteur (14) apte à trier lesdits objets, la sortie dudit sélecteur (14) étant reliée à une sébile (56) et à des moyens (16) de mise en attente eux-mêmes susceptibles de diriger lesdits objets, soit vers ladite sébile (56), soit vers des moyens (55) de stockage définitif desdits objets, soit vers un distributeur (22) de recyclage démontable et apte à stocker temporairement lesdits objets, et à les diriger soit vers ladite sébile (56), soit vers lesdits moyens (55) de stockage définitif, ledit distributeur de recyclage comprenant au moins deux tubes verticaux (25-34), des moyens de vidange étant aptes à diriger les objets contenus dans au moins un tube (25-34) vers lesdits moyens (55) de stockage définitif et mis en oeuvre automatiquement au moins préalablement au démontage de chaque tube, de manière à empêcher l'accès à l'intérieur desdits tubes lorsqu'ils sont en place, caractérisé en ce qu'il comporte des moyens aptes à n'autoriser le démontage que d'un tube à la fois.

2. Dispositif selon la revendication 1, caractérisé en ce que lesdits moyens (16) de mise en attente comporte un barillet (17) tournant dans lequel sont susceptibles d'être logés les objets en attente, et en ce que lesdits tubes (25-34) sont disposés selon un cercle centré sur ledit barillet.

3. Dispositif selon la revendication 2, caractérisé en ce que lesdits moyens (16) de mise en attente comporte également une platine (20) sur laquelle est fixé le barillet (17), ladite platine étant susceptible d'être couverte par un capot (21) et ladite platine étant disposée au sommet d'un coffre (22) contenant le distributeur de recyclage.

4. Dispositif selon la revendication 2, caractérisé en ce qu'il comprend des moyens permettant la vidange du barillet (17) des moyens (16) de mise en attente, préalablement au démontage et de l'accès audit barillet.

5. Dispositif selon l'une des revendications précédentes, caractérisé en ce qu'il comporte des moyens orienteurs, disposés à la sortie du distributeur de recyclage, et comprenant une trémie (50) pourvue à sa base d'une ouverture (51) dans laquelle débouchent deux conduits (53, 54) reliés respectivement à la sébile (56) et aux moyens (55) de stockage définitif, un volet (70) étant apte à obturer l'un des conduits alternativement, sous l'effet de moyens (700, 701) d'actionnement, de manière que le volet, en position normale, ferme l'accès à la sébile (56), le conduit (54) d'accès aux moyens de stockage définitif étant alors ouvert.

6. Dispositif selon l'une des revendications précédentes, caractérisé en ce qu'il comporte des moyens d'évacuation des objets un à un des tubes (25-34) et comprenant un coulisseau (107).

7. Dispositif selon les revendications 1 et 2, caractérisé en ce que chaque tube (25-34) est déplaçable radialement entre une première position bloquée et une seconde position de démontage, décalée radialement vers l'intérieur du cercle formé par les tubes (25-34), lesdits moyens aptes à n'autoriser le démontage que d'un tube à la fois comprenant un tambour (95) pourvu d'une rainure axiale (96) et de forme complémentaire audit tube à démonter et apte à recevoir ce dernier au moins en partie.

8. Dispositif selon les revendications 6 et 7, caractérisé en ce qu'il comporte une pièce (106) en saillie sur le coulisseau (107) et, apte à venir en butée sur un épaulement prévu sur la base fixe (37) par rapport auquel se déplace ledit tube.

9. Dispositif selon la revendication 7, caractérisé en ce qu'il comporte un élément (130) anti-crochetage des tubes (25-34) prolongeant vers la sébile (56) la base du tambour (95) au niveau de la rainure (96).

10. Dispositif selon l'une des revendications précédentes, caractérisé en ce qu'il comporte au moins un capteur (90, 91) apte à reconnaître la libre circulation des pièces lors des opérations de rendu de monnaie.

11. Dispositif selon l'une des revendications précédentes, caractérisé en ce qu'il comporte au moins un capteur (200) permettant de s'assurer que la sébile (56) n'est pas obturée.

## Patentansprüche

1. Vorrichtung für das Sortieren und Speichern von Gegenständen wie Münzen (12), die als Zahlungsmittel in Verkaufsautomaten für Waren oder Dienstleistungen eingeworfen werden, umfassend einen Münzeinlaß (10), verbunden mit einem Wähler (14), der für das Sortieren der Gegenstände ausgebildet ist, dessen Auslaß mit einer Schale (56) und mit Haltemitteln (16) verbunden ist, welche selbst die Gegenstände entweder zu der Schale (56) oder zu Mitteln (55) für definitive Abspeicherung oder zu einem Rückführ-Verteiler (22) dirigieren, der demontierbar und für zeitweilige Speicherung der Gegenstände und deren Dirigieren zu der Schale (56) oder zu den Mitteln (55) für definitive Abspeicherung ausgebildet ist, welcher Rückführ-Verteiler mindestens zwei vertikale Rohre (25-34) umfaßt, wobei Entleerungsmittel ausgebildet sind, um die in mindestens einem der Rohre (25-34) enthaltenen Gegenstände zu den Mitteln (55) für definitive Abspeicherung zu dirigieren, und automatisch zumindest vor Demontage jedes Rohres in Betrieb gesetzt werden, derart, daß der Zugang zum Innern der Rohre verhindert wird, wenn diese an ihrem Platz sind, dadurch gekennzeichnet, daß sie Mittel umfaßt, ausgebildet zum Zulassen der Demontage jeweils nur eines Rohres auf einmal.

2. Vorrichtung nach Anspruch 1, dadurch gekennzeichnet, daß die Haltemittel (16) eine drehbare Trommel (17) umfassen, in der Gegenstände zwischenspeicherbar sind, und daß die Rohre (25-34) auf einem auf die Trommel zentrierten Kreis angeordnet sind.

3. Vorrichtung nach Anspruch 2, dadurch gekennzeichnet, daß die Haltemittel (16) ferner eine Platine (20) umfassen, auf der die Trommel (17) befestigt ist, welche Platine von einer Haube (21) abdeckbar ist und oberhalb eines Safes (22) angeordnet ist, der den Rückführ-verteiler enthält.

4. Vorrichtung nach Anspruch 2, dadurch gekennzeichnet, daß sie Mittel umfaßt, welche das Leeren der Trommel (17) der Haltemittel (16) vor der Demontage und dem Zugang zu der Trommel ermöglichen.

5. Vorrichtung nach einem der vorangehenden Ansprüche, dadurch gekennzeichnet, daß sie am Auslaß des Rückführverteilers angeordnete Orientiermittel umfaßt, versehen mit einem Trichter (50), der an seiner Basis eine Öffnung (51) aufweist, in der zwei Leitungen (53, 54) münden, welche mit der Schale (56) bzw. den Mitteln (55) für definitive Abspeicherung verbunden sind, wobei ein Flügel (70) alternativ eine der Leitungen unter der Wirkung von Betätigungsmitteln (700, 701) absperren kann, derart, daß der Flügel in Normalposition den Zugang zu der Schale (56) sperrt, so daß die Zugangsleitung (54) zu den Mitteln für definitive Abspeicherung also offen ist.

6. Vorrichtung nach einem der vorangehenden Ansprüche, dadurch gekennzeichnet, daß sie Mittel zum Entnehmen von Gegenständen einzeln aus den Rohren (25-34) mit einem Schieber (107) umfaßt.

7. Vorrichtung nach Ansprüchen 1 und 2, dadurch gekennzeichnet, daß jedes Rohr (25-34) radial zwischen einer ersten blockierten Position und einer zweiten, radial zum Innern des von den Rohren (25-34) gebildeten Kreises versetzten Demontageposition verlagerbar ist, wobei die Mittel, ausgebildet zum Zulassen der Demontage jeweils nur eines Rohres auf einmal, eine Trommel (95) mit einer axialen Nut (96) mit einer Form komplementär zu dem zu demontierenden Rohr und ausgebildet zu dessen mindestens teilweiser Aufnahme umfassen.

8. Vorrichtung nach Ansprüchen 6 und 7, dadurch gekennzeichnet, daß sie ein vorspringendes Teil (106) auf dem Schieber (107) umfaßt, das an einer auf der festen Basis (37), relativ zu der sich das Rohr verlagert, vorgesehenen Schulter zur Anlage bringbar ist.

9. Vorrichtung nach Anspruch 7, dadurch gekennzeichnet, daß sie ein Anti-Aufbrechelement (130) von Rohren (25-34) umfaßt, das die Basis der Trommel (95) in Höhe der Nut (96) zu der Schale (56) verlängert.

10. Vorrichtung nach einem der vorangehenden Ansprüche, dadurch gekennzeichnet, daß sie mindestens einen Sensor (90, 91) umfaßt, der die freie Münzzirkulation bei Geldrückgabevorgängen erkennt.

11. Vorrichtung nach einem der vorangehenden Ansprüche, dadurch gekennzeichnet, daß sie mindestens einen Sensor (200) umfaßt, der ermöglicht sicherzustellen, daß die Schale (56) nicht versperrt ist.

## Claims

1. A device for sorting and storing objects, such as coins (12), inserted by way of payment in a dispenser of products or a service, comprising a coin input unit (10) connected to a selector (14) adapted to sort said objects, the outlet of said selector (14) being connected to a tray (56) and to holding means (16) for the same, adapted to direct said objects either to said tray (56) or to final storage means (55) for said objects or to a removable recycling dispenser (22) adapted to store said objects temporarily and to direct them either to said tray (56) or to said final storage means (55), said recycling dispenser comprising at least two vertical tubes (25-34), emptying means being adapted to direct the objects contained in at least one tube (25-34) to said final storage means (55) and which are actuated automatically at least as a preliminary to removal of each tube, so as to prevent access to the interior of said tubes when they are in position, the device being characterized in that it includes means adapted to allow removal of only one tube at a time.

2. A device according to claim 1, characterized in that said holding means (16) includes a rotary barrel (17) in which the waiting objects are adapted to be held while waiting, and in which said tubes (25-34) are disposed in a circle centered on said barrel.

3. A device according to claim 2, characterized in that said holding means (16) also includes a plate (20) on which the barrel (17) is fixed, said plate being adapted to be covered by a casing (21) and said plate being located at the top of a cash container (22) containing the recycling dispenser.

4. A device according to claim 2, characterized in that it includes means allowing the barrel (17) of the holding means (16) to empty as a preliminary to removal and access to said barrel.

5. A device according to any preceding claim, characterized in that it includes routeing means at the outlet of the recycling dispenser and comprising a hopper (50) provided at its bottom with an aperture (51) opening into two channels (53, 54) connected respectively to the tray (56) and to the final storage means (55) a flap (70) being adapted to block one of the channels alternately, under the control of actuating means (700, 701), in such a manner that the flap closes the access to the tray (56) when in its normal position, the access channel (54) to the final storage means then being open.

6. A device according to any preceding claim, characterized in that it includes means for discharging objects from the tubes (25-34) one by one and comprising a slider (107).

7. A device according to claims 1 and 2, characterized in that each tube (25-34) can be moved radially between a first, blocked position and a second position for removal, offset radially towards the interior of the circle formed by the tubes (25-34), said means adapted to allow removal of one tube at a time comprising a drum (95) provided with an axial groove (96) of form complementary to said tube to be removed and adapted to receive the latter at least partially.

8. A device according to claims 6 and 7, characterized in that it includes a projecting part (106) on the slider (107) adapted to come into abutment with a shoulder on the fixed base (37) relative to which said tube is displaced.

9. A device according to claim 7, characterized in that it includes an anti-picking device (130) for the tubes (25-34), extending the base of the drum (95) towards the tray (56) in the region of the groove (96).

10. A device according to any preceding claim, characterized in that it includes at least one sensor (90, 91) adapted to detect free circulation of coins during operations returning change.

11. A device according to any preceding claim, characterized in that it includes at least one sensor (200) for checking that the tray (56) is not blocked.
